# EUROPÄISCHE PATENTSCHRIFT

(11) **EP 1 870 553 B1**
(45) Veröffentlichungstag und Bekanntmachung des Hinweises auf die Patenterteilung: **25.01.2012**
(21) Anmeldenummer: 07110659.5
(22) Anmeldetag: 20.06.2007
(51) Int. Cl.: E05F 15/12, E05F 5/12, E05F 17/00

(54) **Vorrichtung zur Schließfolgeregelung für zweiflügelige Drehtüren**
Device for regulating the order of closing for rotary doors with two leafs
Dispositif destiné à la fermeture conséquente de portes rotatives à deux battants

(30) Priorität: 21.06.2006 DE 102006028877
(43) Veröffentlichungstag der Anmeldung: 26.12.2007
(73) Patentinhaber: GEZE GmbH, 71229 Leonberg (DE)
(72) Erfinder: Atz, Wolfgang, 71522, Backnang (DE); Buk, Peter, 70199, Stuttgart (DE); Notter, Felix, 71229, Leonberg (DE)

(56) Entgegenhaltungen:
- EP-A1- 0 166 859
- CH-A- 489 687
- DE-A1- 10 107 461
- DE-A1- 19 532 262

## Beschreibung

Die Erfindung betrifft eine Vorrichtung zur Schließfolgeregelung für zweiflügelige Drehtüren nach dem Oberbegriff des Anspruchs 1.

Aus der DE 195 32 262 A1 ist eine Vorrichtung zur Schließfolgeregelung für zweiflügelige Türen mit einem unterschlagenden Standflügel und einem überschlagenden Gangflügel bekannt, die jeweils mit ortsfest montierten Antrieben zusammenwirken, wobei jeder Antrieb eine Abtriebswelle aufweist, die mit einem elektrischen Motor zum Öffnen und einem Schließeraggregat mit Schließerfeder zum Schließen zusammenwirkt. Der Gangflügel steht mit einer Blockiereinrichtung in Wirkverbindung, die in Abhängigkeit von der Stellung des Standflügels steuerbar ist, indem ein Übertragungsglied vorgesehen ist, das mit seinem einen Ende mit der Blockiereinrichtung und mit seinem anderen Ende mit einem vom Standflügel oder einem verbundenen Teil betätigten Stellglied zusammenwirkt, das im Bereich des Gehäuses des Standflügelantriebs angeordnet ist. Die Blockiereinrichtung wirkt auf die Motorwelle des Gangflügelantriebs, welche mit der Abtriebswelle des Gangflügelantriebs in Wirkverbindung steht.

Diese Anordnung benötigt einen verhältnismäßig großen Einbauraum für die Blockiereinrichtung im Gehäuse des Türantriebs.

Aus der DE 101 07 461 A1 ist ein Schließfolgeregler für eine selbstschließende, einen Stand- und einen Gangflügel umfassende Tür bekannt, wobei der Gangflügel mittels eines vom Standflügel freigebbaren Sperrmechanismus feststellbar ist. Dabei ist die Drehachse des Standflügels mit einer Nockenscheibe versehen, welche über ein Betätigungselement mit einer auf die Drehachse des Gangflügels einwirkenden Bremse in Wirkverbindung steht. Es ist im Bereich der Bremse eine von einer Überlastfeder gebildete Überlastsicherung vorgesehen. Die Bremse ist als zweiteilige Backenbremse ausgebildet, welche einen an der Achse des Gangflügels vorgesehenen Freilauf umgreift.

Die Schließfolgeregelung wirkt mit den Drehachsen der Türflügel zusammen und ist nicht in Verbindung mit automatischen Türantrieben verwendbar.

Der Erfindung liegt die Aufgabe zugrunde, eine kompakte und kostengünstige Schließfolgeregelung zu schaffen.

Die Aufgabe wird durch die Merkmale des Anspruchs 1 gelöst.

Die Unteransprüche bilden vorteilhafte Ausgestaltungsmöglichkeiten der Erfindung.

Schließfolgeregelungen sind für zweiflügelige Drehtüren dann erforderlich, wenn die Türflügel mit einem Türfalz versehen sind, wobei der Standflügel mit seinem Türfalz den Anschlag für den Gangflügel bildet. Da sich die beiden Türflügel im Mittelbereich überlappen, muss beim Schließvorgang stets zuerst der Standflügel geschlossen sein, ehe der Gangflügel vollständig schließt, da ansonsten der Standflügel an der Überlappung des Gangflügels anstößt und die Tür teilweise geöffnet bleibt, was insbesondere bei Rauch- und Brandschutztüren unzulässig ist. Die Schließfolgeregelung weist daher eine vom Standflügel gesteuerte Feststellvorrichtung auf, welche bei geöffnetem Standflügel den Gangflügel in einer zumindest teilweise geöffneten Position feststellt, und so ein Schließen des Standflügels vor dem Gangflügel ermöglicht.

Die erfindungsgemäße Vorrichtung zur Schließfolgeregelung stellt sicher, dass an einer zweiflügeligen, einen Gangflügel und einen Standflügel aufweisenden, mit Türantrieben ausgestatteten Tür, der unterschlagende Standflügel folgerichtig vor dem überschlagenden Gangflügel schließt. Dazu wird der Gangflügel bei geöffnetem Standflügel durch eine Blockiervorrichtung in einer teilweise geöffneten Stellung gehalten, wobei die Blockiervorrichtung mit einer vom Standflügel betätigbaren Auslöseeinrichtung zusammenwirkt.

Die Türantriebe sind dabei oberhalb der Türflügel angeordnet und sind über Gestänge oder Gleitarme, die mit Gleitern in eine flügelfest angeordnete Gleitschiene eingreifen, mit dem jeweiligen Türflügel wirkverbunden.

Es besteht die Möglichkeit, die Türantriebe auf der Bandseite, also auf der Seite der Türen, auf welcher die Türflügel schwenkbar in Türbändern oder Türscharnieren aufgenommen sind, zu montieren, oder auf der entsprechend gegenüberliegenden Seite der Türen, der Bandgegenseite.

Die Türantriebe sind zum motorischen Öffnen ausgebildet und weisen zur Betätigung in Schließrichtung eine Federanordnung auf. Dabei wirkt ein gesteuerter Elektromotor und die Federanordnung auf ein Getriebe ein, das mit dem Gleitarm oder Gestänge zur Flügelbetätigung zusammenwirkt. Der Türantrieb für den Gangflügel und für den Standflügel sind dabei im Wesentlichen identisch aufgebaut. Zur Schließfolgeregelung weist der gangflügelseitige Türantrieb zusätzlich eine Bremse als Blockiervorrichtung auf, die auf der Motorwelle angeordnet ist. Der standflügelseitige Türantrieb weist zusätzlich ein Auslöseelement auf, das über ein, zwischen den Türantrieben angeordnetes Übertragungselement, die gangflügelseitige Bremse betätigt.

Die Motorwelle des gangflügelseitigen Türantriebs ist in ein Bremsgehäuse hinein verlängert. Auf dieser Verlängerung der Motorwelle ist ein Freilauf drehfest angeordnet, auf dem eine Bremstrommel festgelegt ist. Der Freilauf ermöglicht ein Öffnen des Gangflügels bei blockierter Bremse. Die Bremstrommel ist von einem Bremsbelag umgeben, welcher die Bremstrommel nicht vollständig umschließt. Der Bremsbelag weist eine in Richtung auf die Bremstrommel gerichtete Vorspannung auf, die auch durch eine oder mehrere Federn verstärkt werden kann, da derartige Reibbeläge üblicherweise keine hohe Elastizität für eine ausreichend große Vorspannung aufweisen.

Der freie Bereich des ringförmigen Bremsbelags ermöglicht den Eingriff eines Spreizelements, das in der Art eines Exzenters ausgebildet ist. Ein Drehen des Spreizelements bewirkt ein Lösen der Bremse, indem der Bremsbelag von der Bremstrommel abgehoben wird.

Das drehbar im Bremsgehäuse gelagerte Spreizelement ist im Wesentlichen zylindrisch ausgebildet und weist in dem Bereich, der zwischen dem Bremsbelag angeordnet ist, eine unrunde Kontur auf, wodurch der Bremsbelag, abhängig von der Winkelstellung des Spreizelements, auseinander gedrückt wird.

Die Drehung des Spreizelements wird durch den standflügelseitigen Auslöser bewirkt, der durch ein Übertragungselement, beispielsweise einen Seilzug oder ein Band, mit dem Spreizelement verbunden ist. Dazu kann zur Kraftübersetzung am Spreizelement ein Hebel oder eine Kurvenscheibe angeordnet sein, an der das Übertragungselement angreift.

Das im Getriebe des standflügelseitigen Türantriebs angeordnete Auslöseelement ist auf der Abtriebswelle drehbar angeordnet und wirkt mit einer Wickelscheibe zusammen, die drehfest auf der Abtriebswelle angeordnet ist. Auf die Wickelscheibe wird beim Öffnen des Türflügels ein Seil oder Band aufgewickelt, das eine in der Federanordnung abgestützte Schließfeder spannt. Durch einen auf der Wickelscheibe angeordneten Mitnehmer ist das Auslöseelement in der Geschlossenstellung des Türflügels so verschwenkt, dass die gangflügelseitige Bremse gelöst ist, und ein Schließen des Gangflügels durch die Schließfeder des gangflügelseitigen Türantriebs möglich ist. Wird der Standflügel durch den Türantrieb geöffnet, so wird das Auslöseelement frei, und das an der gangflügelseitigen Bremse angeordnete Spreizelement dreht sich durch die Rückstellkraft des Bremsbelags und der möglicherweise zusätzlich auf diesen einwirkenden Federn so, dass der Bremsbelag in Anlage mit der Bremstrommel gelangt und die Motorwelle in Schließrichtung feststellt. Das Auslöseelement ist durch das Übertragungselement, beispielsweise einen Seilzug, mit dem Spreizelement zur Betätigung der Bremse wirkverbunden. Um das Betätigen der Bremse auch bei den unterschiedlichen Montagearten der Türantriebe einfach zu ermöglichen, kann das Übertragungselement wahlweise an zwei einander gegenüberliegenden Fortsätzen am Auslöseelement festgelegt werden, wodurch ohne Änderung an den Antrieben die folgerichtige Betätigung der Bremse erfolgt.

Wie es bereits vorstehend beschrieben ist, ist auch bei festgestellter Bremse ein Öffnen des Gangflügels durch den auf der Motorwelle angeordneten Freilauf möglich. Eine Beschädigung der Türanlage durch eine unsachgemäße manuelle Betätigung des festgestellten Gangflügels wird vermieden, indem die Bremse so ausgelegt ist, dass bei Überlast der Bremsbelag auf der Bremstrommel durchrutschen kann.

Im Nachfolgenden werden Ausführungsbeispiele in der Zeichnung anhand der Figuren näher erläutert.

Dabei zeigen:
- **Fig. 1**: Eine Ansicht einer zweiflügeligen Tür mit angeordneten Türantrieben;
- **Fig. 2**: eine Ansicht des gangflügelseitigen Türantriebs nach Fig. 1 mit abgenommener Abdeckung;
- **Fig. 3**: eine Seitenansicht der Einheit Antriebsmotor, Getriebe und Bremse des Türantriebs nach Fig. 2;
- **Fig. 4**: eine Draufsicht auf den standflügelseitigen Türantrieb mit abgenommener Getriebeabdeckung;
- **Fig. 5**: ein Schnitt durch ein Ausführungsbeispiel einer Bremse nach Fig. 3;
- **Fig. 6**: eine Draufsicht auf die Bremse nach Fig. 5 mit abgenommenem Deckel;
- **Fig. 7**: eine Draufsicht auf ein weiteres Ausführungsbeispiel einer Bremse nach Fig. 5 mit abgenommenem Deckel;
- **Fig. 8**: eine Seitenansicht des standflügelseitigen Türantriebs nach Fig. 4, mit geschnittenem Getriebe für eine Montage auf der Bandgegenseite;
- **Fig. 9**: eine Seitenansicht des standflügelseitigen Türantriebs nach Fig. 4, mit geschnittenem Getriebe für eine Montage auf der Bandseite;
- **Fig. 10**: eine Ansicht auf eine Kontur des Spreizelements;

- **Fig. 11**: eine Ansicht auf eine weitere Ausführung einer Kontur;
- **Fig. 12**: ein Draufsicht auf eine Kurvenscheibe am Spreizelement zur Anlenkung des Übertragungselements.

Die Fig. 1 zeigt eine zweiflügelige Tür mit einem Gangflügel 1 und einem Standflügel 2. Oberhalb der Türflügel 1, 2 ist jeweils ein Türantrieb 3, 4 angeordnet, welcher zur Kraftübertragung jeweils einen drehfest mit einer Abtriebswelle 10, 10' verbundenen Gleitarm 13, 13' aufweist. Am jeweiligen Gleitarm 13, 13' ist an dem vom Türantrieb 3, 4 abgewandten Ende ein Gleiter drehbar angeordnet, welcher in einer flügelfest angeordneten Gleitschiene 14, 14' geführt ist. Alternativ kann anstelle eines Gleitarms 13, 13' auch ein Gestänge aus zwei gelenkig miteinander verbundenen Hebelarmen an der Abtriebswelle 10, 10' angeordnet sein, wobei das Gestänge andernends am jeweiligen Türflügel 1, 2 drehbar festgelegt ist.

Die Türantriebe 3, 4 können auf der Bandseite, der Seite auf der die Türbänder angeordnet sind, oder auf deren Gegenseite, der sogenannten Bandgegenseite, angeordnet sein. Bei einer Montage auf der Bandgegenseite greifen die den Türantrieben 3, 4 zugeordneten Gleitarme 13, 13' unter der Türumrahmung durch. Um die zur Türöffnung erforderliche richtige Drehrichtung der Abtriebswelle 10, 10' zu nutzen, wird der Türantrieb 3, 4 abhängig von der Montage auf der Band- oder Bandgegenseite um 180° gedreht montiert. Die Abtriebswelle 10, 10' ist dazu beiderseits des Getriebes 8 zur Montage des Gleitarms 13 oder des Gestänges zugänglich. Bei einer Montage der Türantriebe 3, 4 auf der Bandseite weisen die Antriebsmotoren 6 aufeinander zu, während diese bei einer Montage auf der Bandgegenseite von einander weg weisen.

In der Figur 2 sind die Komponenten der im Wesentlichen gleichen Türantriebe 3, 4 in einer Prinzipskizze anhand des gangflügelseitigen Türantriebs 3 dargestellt. In einem Gehäuse 5 ist ein Antriebsmotor 6 mit einer in der Figur nicht dargestellten Motorwelle 7 mit einem Getriebe 8 verbunden. Das Getriebe 8 wirkt mit einer Federanordnung 9 zusammen, welche als Energiespeicher dient und ein Schließen des Türflügels 1 bzw. 2 bewirkt. Dabei ist eine Schließfeder in einem Aufnahmeraum angeordnet, wobei die Schließfeder bei einem Öffnen des Türflügels 1 bzw. 2 gespannt wird. Im Getriebe 8 ist die Abtriebswelle 10 angeordnet. Weiterhin ist eine Steuereinheit 11 zur Steuerung des Türantriebs 3 bzw. 4 vorgesehen.

In der Fig. 4 ist eine Draufsicht auf den standflügelseitigen Türantrieb 4 gezeigt, wobei das Getriebe geöffnet ist. Auf der Motorwelle 7 des Antriebsmotors 6 ist drehfest eine Schnecke montiert, welche mit einer Anordnung von Zahnrädern ein untersetzendes Getriebe 8 bildet. Dabei ist eine Getriebewelle nach außen geführt und bildet die Abtriebswelle 10', an deren Wellenende der Gleitarm 13' festgelegt ist. Weiterhin ist im Getriebe 8 auf der Abtriebswelle 10 eine Wickelscheibe 15 drehfest angeordnet, auf welcher ein Flachriemen 16, ein Band oder ein anderes biegbares Element umschlingend angeordnet und endseitig festgelegt ist. Der Flachriemen 16 wirkt mit einer in der Federanordnung 9 angeordneten Feder zu deren Spannung und Entspannung zusammen.

Die Motorwelle 7 ist auf der getriebeabgewandten Seite ebenfalls aus dem Motorgehäuse herausgeführt, um einen Drehgeber 33 zur Steuerung 11 des Antriebsmotors 6 des jeweiligen Türantriebs 3 bzw. 4 anzuordnen, wie es in Fig. 3 gezeigt ist. Dabei wird bei Inbetriebnahme eine Lernfahrt durchgeführt, während der die Geschlossen- und Offenstellung der Türflügel 1, 2 erfasst wird. Die Steuerung 11 erkennt die Position des Türflügels 1, 2 und kann somit in Betrieb auch mögliche Hindernisse im Schwenkbereich des Türflügels 1, 2 erkennen. Damit wäre auch eine elektrische Steuerung der Schließfolge der Türflügel 1, 2 prinzipiell denkbar, jedoch muss eine Schließfolgeregelung an Rauch- und Brandschutztüren auch bei Stromausfall weiterhin zuverlässig funktionieren und diese Funktion dann zusätzlich abgesichert werden.

Die Figuren 8 und 9 zeigen die Anordnung der Bauteile am Beispiel des standflügelseitigen Türantriebs 4. Wird der Antriebsmotor 6 zur Öffnung des Türflügels 1, 2 bestromt, bewirkt dieser über das Getriebe 8 eine Drehung der Abtriebswelle 10, 10'. Über den kraftübertragenden Gleitarm 13, 13' wird die Drehbewegung der Abtriebswelle 10, 10' so in eine Öffnungsbewegung des Türflügels 1, 2 umgesetzt. Die Drehbewegung der Abtriebswelle 10 bewirkt durch die drehfeste Anordnung auch eine gleichsinnige Drehbewegung der Wickelscheibe 15, wodurch der Flachriemen 16 aufgewickelt und aus der Federanordnung 9 herausgezogen wird, wodurch die Schließfeder gespannt wird.

Wird zum Schließen der Türflügel 1, 2 die Bestromung des Antriebsmotors 6 aufgehoben, bewirkt die sich entspannende Schließfeder ein Zurückdrehen der Wickelscheibe 15 und damit der Abtriebswelle 10, 10'. Der in der Gleitschiene 14, 14' geführte Gleitarm 13, 13' setzt diese Drehbewegung der Abtriebswelle 10, 10' in eine Schließbewegung der Türflügel 1, 2 um. Der Antriebsmotor 6 kann hierbei von der Steuerung 11 generatorisch betrieben werden, um den Schließvorgang abzubremsen.

Wie es in den Figuren 5 bis 7 gezeigt ist, ist zur mechanischen Schließfolgeregelung am gangflügelseitigen Türantrieb 3 zusätzlich eine Bremse 17 angeordnet, die über ein Übertragungselement 18 mit einem im Getriebe 8 des standflügelseitigen Türantriebs 4 angeordneten Auslöseelement 19 zusammenwirkt, wodurch bei geöffnetem Standflügel 2 der Gangflügel 1 in Schließrichtung festgestellt wird.

Die Bremse 17 ist an der getriebeabgewandten Seite am Motorgehäuse des Antriebsmotors 6 des Türantriebs 3 in einem Bremsgehäuse 20 angeordnet, das am Motorgehäuse festgelegt ist. Der Drehgeber 33 wird hierbei in einem das Bremsgehäuse 20 verschließenden Deckel aufgenommen, und wirkt mit einem an der Motorwelle 7 angeordneten Magneten 34 zur Steuerung des Türantriebs 3 zusammen. Die aus dem Motorgehäuse herausgeführte Motorwelle 7 ist durch einen Aussparung in das Bremsgehäuse 20 geführt. Auf der Motorwelle 7 ist innerhalb des Bremsgehäuses 20 ein Freilauf 21 festgelegt, auf dem eine Bremstrommel 22 drehfest angeordnet ist. Der Freilauf 21 bewirkt, dass bei geöffnetem Standflügel 2 und damit einer festgestellten Bremse 17, ein weiteres Öffnen des Gangflügels 1 möglich ist. Die Bremstrommel kann becherförmig ausgebildet sein, um die Masse zu reduzieren und um Unwuchten zu vermindern.

Um die Bremstrommel 22 herum ist ein Bremsbelag 23 angeordnet, wobei dieser die Bremstrommel 22 nicht vollständig umschließt, sondern im Bereich eines Spreizelements 24 unterbrochen ist. Der Bremsbelag 23 kann durch ein Federelement 27, 27' in Richtung auf die Bremstrommel 22 vorgespannt sein. Das Federelement 27, 27' kann beispielsweise eine Stahldrahtfeder 27 sein, die in einer Nut des Bremsbelags 23 aufgenommen ist. Der Bremsbelag 23 kann aber auch Fortsätze 26 aufweisen, die den Bremsbelag 23 durch Federn 27', die am Bremsgehäuse 20 an Schrauben 35 abgestützt sind, in Bremsrichtung beaufschlagen.

Das drehbar im Bremsgehäuse 20 gelagerte Spreizelement 24 ist im Wesentlichen zylindrisch ausgebildet und weist in dem Bereich, der zwischen dem Bremsbelag 23 angeordnet ist, eine Kontur 28 auf, die beispielsweise durch zwei zueinander parallele Flächen gebildet ist, und in den unterbrochenen Bereich des Bremsbelags 23 eingreift, wie es in der Fig. 10 gezeigt ist. Der Abstand dieses Bereichs und der Abstand der parallelen Flächen der Kontur 28 sind so aufeinander abgestimmt, dass in der Stellung gemäß Fig. 10 der vorgespannte Bremsbelag 23 bremsend auf die Bremstrommel 22 einwirkt.

Wird das Spreizelement 24 gedreht, wird der Bremsbelag 23 durch die Kontur 28 auseinander gedrückt, wodurch die Bremse 17 gelöst und die Bremstrommel 22 frei wird. Bei unbestromtem Antriebsmotor 6 kann sich somit die Motorwelle 7 sowie das mit dieser verbundene Getriebe 8 mit dessen Abtriebswelle 10 frei drehen. Damit kann die beim Öffnen des Gangflügels 1 gespannte Feder der Federanordnung 9 eine Drehbewegung der Abtriebswelle 10 in Schließrichtung des Gangflügels 1 bewirken.

Das Spreizelement 24 kann so ausgebildet sein, dass es in einer Aussparung im Bremsgehäuse 20 durch Einrasten drehbar festlegbar ist. Dazu kann das Spreizelement 24 mit Schlitzen 36 versehen sein, welche eine elastische Verformung beim Einsetzen des Spreizelementes 24 in die Aussparung ermöglichen.

Zum Drehen des Spreizelements 24 ist an diesem ein Hebel 25 angeordnet, welcher über das Übertragungselement 18 mit dem standflügelseitigen Türantrieb 4 in Wirkverbindung steht. Das Übertragungselement 18 kann im einfachsten Fall ein Seilzug sein. Anstelle des Hebels 25 kann der Seilzug das Spreizelement 24 auch umschlingen und durch ein Ab- bzw. Aufwickeln die Drehbewegung bewirken. Dazu kann am Spreizelement 24 eine Kurvenscheibe 37, wie in der Fig. 12 gezeigt, angeordnet oder ausgebildet sein, wodurch das Kräfteverhältnis beeinflussbar ist. So kann die Betätigung des Übertragungselements 18 in eine anfängliche große Drehbewegung des Spreizelements 24 mit einer geringeren Kraftwirkung umgesetzt werden, wobei bei zunehmender Gegenkraft durch die auf den Bremsbelag 23 einwirkende Stahldrahtfeder 27 oder die Federn 27' eine erhöhte Kraftwirkung mit geringerer Drehbewegung erfolgt. Es ist ebenso denkbar, die Kontur 28 als Kurve auszubilden, um den Kräfteverlauf abhängig von der Drehbewegung des Spreizelements 24 zu beeinflussen, wie es in der Fig. 11 gezeigt ist. Die Rückstellung des Spreizelements 24 erfolgt durch die auf den Bremsbelag 23 in Bremsstellung wirkenden Federkräfte der Stahldrahtfeder 27 oder der Federn 27'.

Das Auslöseelement 19 zur Regelung der Schließfolge ist im Getriebe 8 des standflügelseitigen Türantriebs 4 angeordnet. Die mit der Abtriebswelle 10' drehfest verbundene Wickelscheibe 15 weist einen Mitnehmer 29 auf, der in einer zumindest annähernd halbreisförmig im Auslöseelement 19 angeordneten Führung 32 bewegbar ist. Das Auslöseelement 19 weist gegenüberliegende Schwenkhebel 30, 30' auf, an welchen das Übertragungselement 18 wahlweise - abhängig von der Montageart des Türantriebs 3, 4 auf der Bandseite oder Bandgegenseite - festgelegt werden kann, wodurch ohne Änderung an den Türantrieben 3, 4 die folgerichtige Betätigung der Bremse 17 erfolgt. Um das Übertragungselement 18 bei auf der Bandseite montierten Türantrieben 3, 4 mit dem Auslöseelement 19 in Wirkverbindung zu bringen ist ein Zwischenstück 31 angeordnet, das die Befestigungsstelle aus dem Getriebe 8 herausführt. Bei der Montage auf der Bandgegenseite ist dies nicht erforderlich, da durch einen abnehmbaren Deckel am Getriebe 8 der obere Schwenkhebel 30 zugänglich ist. Befindet sich der Standflügel 2 in seiner Geschlossenlage, ist die Feder in der Federanordnung 9 entspannt. Die auf der Abtriebswelle 10 drehfest angeordnete Wickelscheibe 15 befindet sich in der in Fig. 9 gezeigten Ausgangsposition. Der Mitnehmer 29 ist in der halbkreisförmigen Führung 32 in Anlage, wodurch das Auslöseelement 19 im Gegenuhrzeigesinn verschwenkt ist. In dieser Stellung ist das Übertragungselement 18 in der Fig. 9 nach rechts verschoben, wodurch ein Lösen der Bremse 17 im gangflügelseitigen Türantrieb 3 durch Drehen des Auslöseelements 19, wie vorbeschrieben, erfolgt ist.

Wird der Türantrieb 4 zum Öffnen des Standflügels 2 bestromt, dreht sich die Abtriebswelle 10' mit der Wickelscheibe 15 und dem Mitnehmer 29 in den Figuren 8 und 9 im Uhrzeigersinn. Der Mitnehmer 29 gelangt aus der Anlage mit dem Endbereich der Führung 32, wodurch das auf der Abtriebswelle 10' frei drehbare Auslöseelement 19 durch die auf das Spreizelement 24 wirkenden Rückstellkräfte des federbeaufschlagten Bremsbelags 23 im Uhrzeigersinn verschwenkt wird. Damit gelangt der Bremsbelag 23 in seine die Bremstrommel 22 blockierende Stellung zur Feststellung des Gangflügels 1. Ein weiteres Öffnen des Gangflügels 1 ist durch den Freilauf 21 jederzeit möglich, ein Schließen ist jedoch durch die Bremse 17 verhindert.

Wird der Standflügel 2 durch die Federanordnung 9 wieder in die Geschlossenlage geführt, gelangt der Mitnehmer 29 erneut in Anlage an das Ende der Führung 32 und verschwenkt somit das Auslöseelement 19 in die Ausgangsposition zurück, wodurch die Bremse 17 für den Gangflügel 1 gelöst wird, und dieser folgerichtig nach dem Standflügel 2 schließt.

Bei Überlast, beispielsweise durch unsachgemäßes, manuelles Schließen des festgestellten Gangflügels 1, wird eine Beschädigung der gesamten Türanlage dadurch vermieden, dass die Bremse 17 so ausgelegt ist, dass in diesem Fall der Bremsbelag 23 auf der Bremstrommel 22 durchrutschen kann.

### Liste der Referenzzeichen

- 1: Gangflügel
- 2: Standflügel
- 3: Türantrieb, gangflügelseitig
- 4: Türantrieb, standflügelseitig
- 5: Gehäuse
- 6: Antriebsmotor
- 7: Motorwelle
- 8: Getriebe
- 9: Federanordnung
- 10, 10': Abtriebswelle
- 11: Steuerung
- 12: Transformator
- 13, 13': Gleitarm
- 14, 14': Gleitschiene
- 15: Wickelscheibe
- 16: Flachriemen
- 17: Bremse
- 18: Übertragungselement
- 19: Auslöseelement
- 20: Bremsgehäuse
- 21: Freilauf
- 22: Bremstrommel
- 23: Bremsbelag
- 24: Spreizelement
- 25: Hebel
- 26: Fortsatz
- 27, 27': Feder

- 28: Kontur
- 29: Mitnehmer
- 30, 30': Schwenkhebel
- 31: Zwischenstück
- 32: Führung
- 33: Drehgeber
- 34: Magnet
- 35: Schraube
- 36: Schlitz
- 37: Kurvenscheibe

## Patentansprüche

1. Vorrichtung zur Schließfolgeregelung für zweiflügelige Drehtüren mit einem überschlagenden Gangflügel (1) und einem unterschlagenden Standflügel (2), aufweisend einen gangflügelseitigen und einen standflügelseitigen Türantrieb (3, 4) zum motorischen Öffnen der Türflügel (1, 2), wobei jeder Türantrieb (3, 4) eine Abtriebswelle (7) aufweist, an der ein Gleitarm (13, 13') oder ein Gestänge zum Verschwenken der Türflügel (1, 2) drehfest angeordnet ist,
und wobei die Abtriebswelle (7) mit einer Federanordnung (9) zum Schließen der Türflügel (1, 2) zusammenwirkt,
weiterhin mit einer Blockiereinrichtung für den Gangflügel (1), die in Abhängigkeit von der Stellung des Standflügels (2) steuerbar ist, und mit
einem Übertragungselement (18), das mit einem Ende mit der Blockiereinrichtung und mit seinem anderen Ende mit einem vom standflügelseitigen Türantrieb (4) in Abhängigkeit von der Stellung des Standflügels (2) betätigten Auslöseelement (19) zusammenwirkt,
wobei die Blockiereinrichtung zentrisch auf der Motorwelle (7) des gangflügelseitigen Türantriebs (3), die auf der getriebeabgewandten Seite verlängert ist, angeordnet ist,
**dadurch gekennzeichnet,**
**dass** die Blockiereinrichtung als Trommelbremse (17) ausgebildet ist,
wobei ein Bremsbelag (23) außen auf der Mantelfläche einer Bremstrommel (22) angeordnet ist, der eine Vorspannung in Richtung auf die Bremstrommel (22) aufweist, und wobei
die Bremstrommel (22) in einem Bereich vom Bremsbelag (23) frei bleibt, in dem ein eine Kontur (28) aufweisendes und mit dem einen Ende des Übertragungselements (18) verbundenes Spreizelement (24) eingreift.

2. Vorrichtung zur Schließfolgeregelung nach Anspruch 1,
**dadurch gekennzeichnet, dass** das Spreizelement (24) eine Kontur (28) aufweist, welche bei Drehung des Spreizelements (24) den Bremsbelag (23) von der Bremstrommel (22) abhebt.

3. Vorrichtung zur Schließfolgeregelung nach Anspruch 1,
**dadurch gekennzeichnet, dass** der Bremsbelag (23) durch eine Feder (27, 27') in Richtung auf die Bremstrommel (22) vorgespannt ist.

4. Vorrichtung zur Schließfolgeregelung nach Anspruch 3,
**dadurch gekennzeichnet, dass** die Feder (27) in einer umlaufenden Nut im Bremsbelag (23) angeordnet ist.

5. Vorrichtung zur Schließfolgeregelung nach Anspruch 4,
**dadurch gekennzeichnet, dass** der Bremsbelag (23) mindestens einen Fortsatz (26) aufweist, wobei eine Feder (27') am Fortsatz (26) angeordnet ist, wodurch der Bremsbelag (23) in Richtung auf die Bremstrommel (22) kraftbeaufschlagt ist.

6. Vorrichtung zur Schließfolgeregelung nach Anspruch 2 und 3,
**dadurch gekennzeichnet, dass** die Kontur (28) des Spreizelements (24) als Kurve ausgebildet ist, wodurch der Kräfteverlauf beim Lösen des Bremsbelags (23) an eine ansteigende Gegenkraft der Feder (27, 27') anpassbar ist.

7. Vorrichtung zur Schließfolgeregelung nach Anspruch 1,
**dadurch gekennzeichnet, dass** am Spreizelement (24) ein Hebel (25) zur Betätigung angeordnet ist.

8. Vorrichtung zur Schließfolgeregelung nach Anspruch 3
**dadurch gekennzeichnet, dass** am Spreizelement (24) eine Kurvenscheibe (37) zur Betätigung angeordnet ist, wodurch der Kräfteverlauf beim Lösen des Bremsbelags (23) an eine ansteigende Gegenkraft der Feder (27, 27') anpassbar ist.

9. Vorrichtung zur Schließfolgeregelung nach Anspruch 1,
**dadurch gekennzeichnet, dass** die Bremstrommel (22) zur Reduzierung der bewegten Masse becherförmig ausgebildet ist.

10. Vorrichtung zur Schließfolgeregelung nach Anspruch 1,
**dadurch gekennzeichnet, dass** das Auslöseelement (19) drehbar auf der Abtriebswelle (10, 10') gelagert ist.

11. Vorrichtung zur Schließfolgeregelung nach Anspruch 1,
**dadurch gekennzeichnet, dass** das Auslöseelement (19) eine Führung (32) zum Eingriff eines Mitnehmers (29) aufweist.

12. Vorrichtung zur Schließfolgeregelung nach Anspruch 11,
**dadurch gekennzeichnet, dass** der Mitnehmer (29) an einer drehfest mit der Abtriebswelle (10, 10') verbundenen Wickelscheibe (15) angeordnet ist, welche mit der Federanordnung (9) wirkverbunden ist, wobei die Stellung der Wickelscheibe (15) bzw. des Mitnehmers (29) der Öffnungsstellung des Standflügels (2) entspricht.

13. Vorrichtung zur Schließfolgeregelung nach Anspruch 11,
**dadurch gekennzeichnet, dass** der Mitnehmer (29) bei einer Öffnungsstellung des Standflügels (2) nahe der Schließlage in Anlage mit dem Auslöseelement (19) am Endbereich der Führung (32) gelangt, wodurch das Auslöseelement (19) verschwenkt ist.

14. Vorrichtung zur Schließfolgeregelung nach Anspruch 1,
**dadurch gekennzeichnet, dass** am Auslöseelement (19) Fortsätze (30, 30') zur Anordnung des Übertragungselements (18) vorgesehen sind.

15. Vorrichtung zur Schließfolgeregelung nach Anspruch 14,
**dadurch gekennzeichnet, dass** die Fortsätze (30, 30') zur wahlweisen Anordnung des Übertragungselements (18) entsprechend der Montageart der Türantriebe (3, 4) einander gegenüberliegend am Auslöseelement (19) ausgebildet sind.

## Claims

1. Device for the closing-sequence control of double-leaf rotary doors having an overstriking active leaf (1) and an understriking passive leaf (2), having an active-leaf and a passive-leaf door drive (3, 4) for the motorized opening of the door leaves (1, 2), wherein each door drive (3, 4) has an output shaft (7) on which a sliding arm (13, 13') or a linkage for pivoting the door leaves (1, 2) is arranged in a rotationally fixed manner,
and wherein the output shaft (7) interacts with a spring arrangement (9) for closing the door leaves (1, 2),
furthermore having for the active leaf (1) a blocking device which can be controlled as a function of the position of the passive leaf (2),
and having
a transmission element (18), one end of which interacts with the blocking device and the other end of which interacts with a release element (19) actuated by the passive-leaf door drive (4) as a function of the position of the passive leaf (2),
wherein the blocking device is arranged centrally on the motor shaft (7) of the active-leaf door drive (3), said motor shaft (7) being extended on the side remote from the gear mechanism,
**characterized**
**in that** the blocking device is formed as a drum brake (17),
wherein a brake lining (23) is arranged on the outside on the lateral surface of a brake drum (22), said brake lining (23) being pre stressed in the direction of the brake drum (22), and wherein
the brake drum (22) remains free of the brake lining (23) in a region in which there engages a spreading element (24) which has a contour (28) and is connected to one end of the transmission element (18).

2. Device for closing-sequence control according to Claim 1,
**characterized in that** the spreading element (24) has a contour (28) which lifts the brake lining (23) from the brake drum (22) upon rotation of the spreading element (24).

3. Device for closing-sequence control according to Claim 1,
**characterized in that** the brake lining (23) is prestressed by a spring (27, 27') in the direction of the brake drum (22).

4. Device for closing-sequence control according to Claim 3,
**characterized in that** the spring (27) is arranged in an encircling groove in the brake lining (23).

5. Device for closing-sequence control according to Claim 4,
**characterized in that** the brake lining (23) has at least one extension (26), wherein a spring (27') is arranged on the extension (26), as a result of which the brake lining (23) is forced in the direction of the brake drum (22).

6. Device for closing-sequence control according to Claims 2 and 3,
**characterized in that** the contour (28) of the spreading element (24) is in the form of a curve, as a result of which the force profile during the release of the brake lining (23) can be adapted to an increasing opposing force of the spring (27, 27').

7. Device for closing-sequence control according to Claim 1,
**characterized in that** a lever (25) is arranged for actuation purposes on the spreading element (24).

8. Device for closing-sequence control according to Claim 3,
**characterized in that** a cam (37) is arranged for actuation purposes on the spreading element (24), as a result of which the force profile during the release of the brake lining (23) can be adapted to an increasing opposing force of the spring (27, 27').

9. Device for closing-sequence control according to Claim 1,
**characterized in that** the brake drum (22) is configured in the form of a cup to reduce the moving mass.

10. Device for closing-sequence control according to Claim 1,
**characterized in that** the release element (19) is mounted rotatably on the output shaft (10, 10').

11. Device for closing-sequence control according to Claim 1,
**characterized in that** the release element (19) has a guide (32) for the engagement of a driver (29).

12. Device for closing-sequence control according to Claim 11,
**characterized in that** the driver (29) is arranged on a winding disc (15) which is connected in a rotationally fixed manner to the output shaft (10, 10') and is operatively connected to the spring arrangement (9), wherein the position of the winding disc (15) or driver (29) corresponds to the open position of the passive leaf (2).

13. Device for closing-sequence control according to Claim 11,
**characterized in that**, when the open position of the passive leaf (2) is close to the closed position, the driver (29) abuts the release element (19) in the end region of the guide (32), as a result of which the release element (19) is pivoted.

14. Device for closing-sequence control according to Claim 1,
**characterized in that** extensions (30, 30') for the arrangement of the transmission element (18) are provided on the release element (19).

15. Device for closing-sequence control according to Claim 14,
**characterized in that** the extensions (30, 30') for the selective arrangement of the transmission element (18) are formed opposite one another on the release element (19) in accordance with the type of installation of the door drives (3, 4).

## Revendications

1. Dispositif de commande de la séquence de fermeture de portes rotatives à deux battants avec un battant actif (1) passant au-dessus et un battant passif (2) passant en dessous, présentant un entraînement de porte côté battant actif et un entraînement de porte côté battant passif (3, 4) pour l'ouverture motorisée des battants de porte (1, 2), dans lequel chaque entraînement de porte (3, 4) présente un arbre de sortie (7) sur lequel un bras glissant (13, 13') ou une tringlerie pour faire pivoter les battants de porte (1, 2) est disposé de façon solidaire en rotation, et dans lequel l'arbre de sortie (7) coopère avec un agencement de ressorts (9) pour fermer les battants de porte (1, 2), avec en outre un système de blocage pour le battant actif (1), qui peut être commandé en fonction de la position du battant passif (2), et avec un élément de transmission (18), qui coopère par une extrémité avec le système de blocage et par son autre extrémité avec un élément de déclenchement (19) actionné par l'entraînement de porte côté battant passif (4) en fonction de la position du battant passif (2), dans lequel le système de blocage est disposé en position centrée sur l'arbre de moteur (7) de l'entraînement de porte côté battant actif (3) qui est prolongé du côté opposé à la transmission, **caractérisé en ce que** le système de blocage se présente sous la forme d'un frein à tambour (17), une garniture de frein (23) étant disposée sur la surface d'enveloppe extérieure d'un tambour de frein (22), laquelle garniture de frein présente une précontrainte dans la direction du tambour de frein (22), et le tambour de frein (22) restant dégagé de la garniture de frein (23) dans une région dans laquelle s'engage un élément d'écartement (24) présentant un contour (28) et relié à l'une des extrémités de l'élément de transmission (18).

2. Dispositif de commande de la séquence de fermeture selon la revendication 1, **caractérisé en ce que** l'élément d'écartement (24) présente un contour (28) qui, lors de la rotation de l'élément d'écartement (24), soulève la garniture de frein (23) du tambour de frein (22).

3. Dispositif de commande de la séquence de fermeture selon la revendication 1, **caractérisé en ce que** la garniture de frein (23) est précontrainte par un ressort (27, 27') dans la direction du tambour de frein (22).

4. Dispositif de commande de la séquence de fermeture selon la revendication 3, **caractérisé en ce que** le ressort (27) est disposé dans une rainure périphérique dans la garniture de frein (23).

5. Dispositif de commande de la séquence de fermeture selon la revendication 4, **caractérisé en ce que** la garniture de frein (23) présente au moins un prolongement (26), un ressort (27') étant disposé sur le prolongement (26), moyennant quoi la garniture de frein (23) est sollicitée par une force dans la direction du tambour de frein (22).

6. Dispositif de commande de la séquence de fermeture selon les revendications 2 et 3, **caractérisé en ce que** le contour (28) de l'élément d'écartement (24) se présente sous la forme d'une courbe, moyennant quoi l'allure des forces lors du desserrement de la garniture de frein (23) peut être ajustée à une force antagoniste croissante du ressort (27, 27').

7. Dispositif de commande de la séquence de fermeture selon la revendication 1, **caractérisé en ce qu'**un levier (25) est disposé sur l'élément d'écartement (24) en vue de l'actionnement.

8. Dispositif de commande de la séquence de fermeture selon la revendication 3, **caractérisé en ce qu'**une came (37) est disposée sur l'élément d'écartement (24) en vue de l'actionnement, moyennant quoi l'allure des forces lors du desserrement de la garniture de frein (23) peut être ajustée à une force antagoniste croissante du ressort (27, 27').

9. Dispositif de commande de la séquence de fermeture selon la revendication 1, **caractérisé en ce que** le tambour de frein (22) est réalisé en forme de coupe pour la réduction de la masse mobile.

10. Dispositif de commande de la séquence de fermeture selon la revendication 1, **caractérisé en ce que** l'élément de déclenchement (19) est monté de façon rotative sur l'arbre de sortie (10, 10').

11. Dispositif de commande de la séquence de fermeture selon la revendication 1, **caractérisé en ce que** l'élément de déclenchement (19) présente un guidage (32) pour l'engagement d'un entraîneur (29).

12. Dispositif de commande de la séquence de fermeture selon la revendication 11, **caractérisé en ce que** l'entraîneur (29) est monté sur un disque d'enroulement (15) assemblé de façon solidaire en rotation à l'arbre de sortie (10, 10'), qui est en liaison active avec l'agencement de ressorts (9), dans lequel la position du disque d'enroulement (15) ou de l'entraîneur (29) correspond à la position d'ouverture du battant passif (2).

13. Dispositif de commande de la séquence de fermeture selon la revendication 11, **caractérisé en ce que** l'entraîneur (29) arrive à butée sur l'élément de déclenchement (19) dans la région terminale du guidage (32) pour une position d'ouverture du battant passif (2) à proximité de la position de fermeture, ce qui fait basculer l'élément de déclenchement (19).

14. Dispositif de commande de la séquence de fermeture selon la revendication 1, **caractérisé en ce qu'**il est prévu sur l'élément de déclenchement (19) des prolongements (30, 30') pour agencer l'élément de transmission (18).

15. Dispositif de commande de la séquence de fermeture selon la revendication 14, **caractérisé en ce que** les prolongements (30, 30') sont réalisés de façon à agencer au choix l'élément de transmission (18) selon le type de montage des entraînements de porte (3, 4) l'un en face de l'autre sur l'élément de déclenchement (19).
